# EUROPÄISCHE PATENTSCHRIFT

(11) **EP 2 148 022 B1**
(45) Veröffentlichungstag und Bekanntmachung des Hinweises auf die Patenterteilung: **11.06.2014**
(21) Anmeldenummer: 09008791.7
(22) Anmeldetag: 04.07.2009
(51) Int. Cl.: E04F 15/18

(54) **Verfahren zur Herstellung von Plattenbelägen und Entlüftungs- und/oder Drainagematerial zur Durchführung des Verfahrens**
Method of manufacturing paved areas and ventilation and/or drainage material to implement the method
Procédé de fabrication de revêtements de plaque et de matériaux d'aération et/ou de drainage pour l'exécution du procédé

(30) Priorität: 25.07.2008 DE 102008034612; 04.09.2008 DE 102008045769
(43) Veröffentlichungstag der Anmeldung: 27.01.2010
(73) Patentinhaber: Gutjahr, Walter, 64404 Bickenbach (DE)
(72) Erfinder: Gutjahr, Walter, 64404 Bickenbach (DE)
(74) Vertreter: Habermann, Jan

(56) Entgegenhaltungen:
- WO-A1-2006/084637
- DE-U1- 29 924 180
- DE-U1-202005 009 301
- DE-U1-202005 018 638
- US-A- 6 151 854

## Beschreibung

Die Erfindung betrifft ein Verfahren zur Herstellung von entwässernden und/oder entlüftenden Tragschichten aus fließ- oder schüttfähigen bzw. plastischen, nach dem Abbinden erhärtenden Stoffen mit Haftverbund auf tragfähigen Untergründen für nach dem Erhärten auf der Tragschicht aufzubringende Bodenbeläge, insbesondere Plattenbeläge und ein flächiges Entlüftungs- und/oder Drainagematerial zur Durchführung des Verfahrens.

Bei der Erstellung von hochbelastbaren Bodenbelägen aus Fliesen, Kunst- oder Natursteinplatten etc. auf tragfähigen Untergründen, z.B. Betonböden oder Rohbauplatten von Terrassen bzw. Balkons von Gebäuden können dann Schwierigkeiten auftreten, wenn nur eine geringe Aufbauhöhe für den aufzubringenden Bodenbelag zur Verfügung steht. Für die Aufnahme einer hohen Belastung ist Voraussetzung eine Verbundanordnung der Plattenbeläge mit dem Untergrund durch eine entsprechend hoch beanspruchbare Klebemörtel- oder Estrich- Tragschicht geringer Schichtdicke. Dabei können im Außenbereich Probleme bei der Abfuhr von über die Fugen der Platten des Belags in die Verbundschicht eindringendem Wasser in dem Sinne entstehen, dass die eingedrungene Feuchtigkeit nicht hinreichend schnell abgeführt werden kann, so dass - insbesondere in der kalten Jahreszeit - die Gefahr der Zerstörung der Verbundschicht durch Auffrieren besteht. Speziell für diesen Fall sind von der Industrie so genannte epoxidharzgebundene Dünnbettdrainagen entwickelt worden, bei denen ein im Verarbeitungszustand schüttfähiges Gemisch aus mineralischen Monokommaterialien und Reaktionsharz gebildetes Dünnbettdrainagematerial verwendet wird, welches nach dem Aushärten den dünnschichtigen Verbund der Platten des Plattenbelags mit dem Untergrund sicherstellt, wobei eine zwischen den durch das Harz gebundenen Monokompartikeln verbleibende Porosität die Entwässerung der Dünnbett-Tragschicht ermöglicht und so die Gefahr von Frostschäden verringert wird. Insbesondere bei großflächigen Bodenbelägen ist die Entwässerungswirkung dieser Dünnbettdrainage allerdings nachgewiesenermaßen sehr beschränkt, so dass ein dringendes Bedürfnis besteht, die Drainierungs- und Entlüftungsleistung derartiger Verbundschichten im Gebäude-Außenbereich zu verbessern und gleichzeitig auch den Materialverbrauch des Reaktionsharzes zu reduzieren, siehe zum Beispiel DE 20 2005 009301 U1, US 6151854 A.

Bei Verlegung von Platten im Gebäudeinnern direkt auf der Oberseite von Betonböden oder auch einem Estrich tritt das Problem auf, dass die Aufbringung eines Plattenbeläge erst nach weitestgehendem Durchtrocknen des Untergrunds möglich ist, um Schädigung, z.B. durch Rissbildung, in der die Platten mit dem Untergrund verbindenden Dünnbett-Klebemörtelschicht zu verhindern. Solche Klebemörtel haben zwar eine gewisse Porosität, welche ein Trocknung durch Ausdampfen der vom Untergrund übertretenden Feuchtigkeit grundsätzlich ermöglicht, jedoch wird diese Trocknung durch den aufgebrachten Plattenbelag wesentlich verzögert. Gipshaltige Calciumsutfatestriche dürfen in beheizten Fußbodenkonstruktionen eine Restfeuchte von maximal 0,3% aufweisen. Folieartige geschlossene Entkopplungsmatten, wie sie in Verbindung mit solchen Estrichen oft eingesetzt werden, kapseln die Feuchtigkeit ab.

Die angesprochenen Probleme treten aber nicht nur bei der Erstellung von zu entwässernden Plattenbelägen mit geringer Aufbauhöhe auf dem Untergrund, sondern auch in Fällen auf, bei denen von räumlichen Gegebenheiten her größere Aufbauhöhen der Plattenbeläge, d. h. höhere Tragschicht-Dicke verwirklichbar sind.

Der Erfindung liegt demgegenüber die Aufgabe zugrunde, ein Verfahren zur Herstellung von Plattenbelägen auf starren tragfähigen Untergründen in hoch belastbarer Verbundanordnung zu schaffen, bei welchen die Abfuhr bzw. Verdunstung von in der die Platten und den Untergrund verbindenden Tragschicht eingedrungener Feuchtigkeit in solchem Maße gewährleistet ist, dass Beeinträchtigungen der Tragfähigkeit der Verbundanordnung durch von außen oder vom Untergrund in die Tragschicht übergetretener Feuchtigkeit mit Sicherheit ausgeschlossen sind.

Ausgehend von einem Verfahren der eingangs erwähnten Art wird diese Aufgabe erfindungsgemäß durch die Merkmale von Anspruch 1 gelöst, wobei zusätzlich in den Wandungen der Entlüftungs- und/oder Drainagekanäle Durchtrittsöffnungen für die Ableitung von in der Tragschicht anfallendem Wasser bzw. Wasserdampf ins Innere des Kanal-Systems vorgesehen werden können. Durch das System von in der Tragschicht eingebrachten Entlüftungs- und/oder Drainagekanälen wird erreicht, dass die Fliess- bzw. Trocknungswege innerhalb der Tragschicht zu den Feuchtigkeit bzw. Wasserdampf abführenden Kanälen gegenüber einer großflächigen Tragschicht wesentlich verkürzt werden, d.h. die Abfuhr der Feuchtigkeit aus bzw. die Durchtrocknung der Tragschicht sehr schnell erfolgt.

Die Höhe der Entlüftungs- und/oder Drainagekanäle entspricht dabei höchstens der für die Tragschicht vorgesehenen Höhe, kann aber auch geringer sein, so dass die Tragschicht nach ihrer Aufbringung und Aushärtung die Kanäle vollständig überdeckt.

Zur Verbesserung der Beanspruchbarkeit der Verbundanordnung empfiehlt es sich dann, in den oberhalb des Kanalsystems befindlichen Bereich der noch in fließ- bzw. schüttfähigem Zustand befindlichen Tragschicht flächig eine Bewehrung aus zu einer flächigen Gitterstruktur verbundenen langgestreckten dünnen Strukturelementen aus Materialien hoher Zugfestigkeit einzubringen. Für diese Bewehrung können mit Vorteil im Bauwesen an sich bekannte Glasgittergewebe verwendet werden.

Bei Erstellung von Plattenbelägen im Außenbereich wird als Tragschicht bevorzugt ein Gemisch aus einem chemisch reagierendem Zweikomponenten-Epoxidharz oder einem anderen chemischen Bindemittel und einem schüttfähigen Monokommaterial verwendet, welches nach dem Abbinden bzw. Aushärten der chemischen Komponente die hoch belastbare gas-, wasserdampf und/oder flüssigkeitsdurchlässige Tragschicht bildet.

Bei Erstellung der Bodenbeläge im Gebäudeinnern kann dagegen auch Zement- bzw. Anhydrid-Mörtel- oder Estrichmaterial für die aushärtende Tragschicht verwendet werden.

Bei Plattenanordnungen, bei denen die Aufbauhöhe zwischen dem Untergrund und dem Plattenbelag nicht kritisch ist, kann es von Vorteil sein, wenn vor dem Aufbringen des hohlraumbildenden Systems auf dem Untergrund noch ein bahn- oder plattenförmiges Drainagematerial aufgebracht wird. In diesem Fall kann die Anordnung von Öffnungen in den Wandungen der Entlüftungs- und/oder Entwässerungskanäle auch entfallen, da der Übertritt von Wasser bzw. Wasserdampf in die Drainagekanäle auch über das Drainagematerial erfolgen kann.

Das vor der Aufbringung des die Tragschicht bildenden Materials auf den Untergrund erfindungsgemäß aufzubringenden System von miteinander verbundenen Entlüftungs- und/oder Entwässerungskanälen wird erfindungsgemäß von einem in eine ursprünglich ebenflächige Kunststofffolie eingeformten System aus miteinander verbundenen plattenbelagseitig durch das Folienmaterial geschlossenen und untergrundseitig offenen Kanalprofilen oder einem zusammenhängenden Hohlraumsystem gebildet, dessen zwischen dem Kanalnetz verbleibende flächige Folienbereiche zumindest teilweise ausgeschnitten sind. In diesen ausgeschnittenen Folienbereichen kann also die vor dem Aufbringen der Platten aufgeschüttete Tragschicht ungehindert zur Unterseite durchtreten, wodurch der angestrebte sichere Verbund zwischen Untergrund und Plattenbelag erhalten wird.

Im Bereich der das Kanal- bzw. Hohlraumsystem untergrundseitig abstützenden Seitenwände des Systems werden zweckmäßig den Übertritt von in gas-, wasserdampf- oder flüssigem Aggregatzustand befindlichen Medien in das Kanalnetz ermöglichenden Durchtrittsöffnungen vorgesehen, über welche in die Tragschicht eingetretene Feuchtigkeit ins Innere des Kanalnetzes abgeführt werden kann.

Gemäß einem ersten Ausführungsbeispiel der Erfindung wird das Kanalnetz von einer Vielzahl von voneinander beabstandeten, sich im Wesentlichen rechtwinklig kreuzenden Kanalprofilen gebildet.

Diese Kanalprofile weisen dabei bevorzugt den Querschnitt eines an der Unterseite offenen Trapezes auf.

Zur Versteifung der einzelnen Kanalprofilabschnitte ist es zweckmäßig, wenn an den untergrundzugewandten Rändern der Seitenwände der Kanalprofile parallel zur Oberseite verlaufende, die Seitenwände versteifende Folien-Abschnitte geringer Breite angesetzt sind.

In alternativer Ausgestaltung kann das Kanalnetz auch von den zwischen den Seitenwänden einer Vielzahl von in gleichmäßiger oder ungleichmäßiger Verteilung in das ursprünglich ebenflächige Folienmaterial eingeformten Vertiefungen verbleibenden Zwischenräumen und die zwischen dem so gebildeten Kanal- oder Hohlraumsystem verbleibenden ausgeschnittenen Folienbereiche von nach der Verformung die Bodenflächen der Vertiefungen bildenden Folienbereichen gebildet werden, wobei die Ausgestaltung vorzugsweise so getroffen ist, dass die in die ursprünglich ebenflächige Folie eingeformten Vertiefungen die Form eines Kegel- oder Pyramidenstumpfs oder eines in anderer Weise regel- oder unregelmäßig geformten geometrischen Körpers, z. B. eines langovalen, sich von der Basisfläche aus konisch verjüngenden Körpers aufweisen, deren ursprünglich geschlossenen oberen Stirnflächen ausgeschnitten sind.

An den untergrundzugewandten freien Rändern der Umfangswänden der kegel- oder pyramidenstumpfförmigen bzw. in anderer Weise geformten geometrischen Körper können dann wieder parallel zur Ebene der ursprünglichen Folienoberfläche verlaufende, die Umfangswände versteifende Folien-Abschnitte geringer Breite angesetzt sein.

In den zwischen den in die ebenflächige Folie eingeformten Vertiefungen mit ausgeschnittenen Bodenflächen verbleibenden Folienbereichen können zusätzlich weitere Vertiefungen mit eingeformt sein, die dann zweckmäßig gleiche Höhe wie die Vertiefungen mit ausgeschnittenen Bodenflächen haben.

Die zusätzlichen Vertiefungen mit sind dann in der Draufsicht bevorzugt kleiner als die Vertiefungen mit ausgeschnittener Bodenfläche bemessen sind.

Die in das ursprünglich ebenflächige Folienmaterial eingeformten Vertiefungen können bei einem speziellen Ausführungsbeispiel die Form von in regelmäßiger Anordnung in die ursprünglich ebenflächige Folie eingeformten geometrischen Körpern gleicher Form und Abmessungen haben, die im Bereich ihrer zur Ebene der ursprünglichen Folienoberfläche höhenversetzten Stirnflächen ausgeschnitten oder in anderer Weise - beispielsweise durch Überfräsen - geöffnet sind.

In zweckmäßiger Weiterbildung kann auf der Oberseite des hohlraumbildenden Materials eine für das in fließ- oder schüttfähigem Zustand befindliche Material der Tragschicht durchlässige, vorzugsweise von einem hochfesten Glasgittergewebe gebildete Bewehrung festhaftend aufgebracht sein.

Die Erfindung ist in der folgenden Beschreibung in Verbindung mit der Zeichnung näher erläutert, und zwar zeigt bzw. zeigen:
- Fig. 1a u.1b: jeweils eine senkrechte Schnittansicht durch eine in der erfindungsgemäßen Weise unter Verwendung des in den Fig. 3, 4a und 5 dargestellten Entlüftungs- und/oder Drainagematerials erstellten Dünnschicht-Plattenbelagsanordnung;
- Fig. 1c: eine senkrechte Schnittansicht durch eine in der erfin dungsgemäßen Weise unter Verwendung des in Figur 4b dargestellten Entlüftungs- und/oder Drainagematerials erstellten Plattenbelagsanordnung mit größerer Schichtdicke;
- Fig. 2: eine perspektivische Ansicht eines in der Anordnung gemäß Fig. 1 zusätzlich zur Bewehrung der Dünnbett-Tragschicht verwendeten Glasgittergewebes;
- Fig. 3: eine perspektivische Ansicht eines Teilabschnitts des Entlüftungs- und/oder Drainagematerials;
- Fig. 4a: eine Schnittansicht, gesehen in Richtung der Pfeile 4-4 in Fig. 3;
- Fig. 4b: eine in der Schnittführung der Fig. 4a entsprechende Schnittansicht durch das in der Fig. 1c dargestellten Plattenanordnung verwendete Entlüftungs- und/oder Drainagematerial;
- Fig. 5: eine Draufsicht, gesehen in Richtung des Pfeils 5 in Fig. 4;
- Fig. 6: eine perspektivische Ansicht eines abgewandelten Ausführungsbeispiels eines zur Durchführung des erfindungsgemäßen Verfahrens verwendbaren Entlüftungs- und/oder Drainagematerials;
- Fig. 7: eine Draufsicht auf das in Fig. 6 gezeigte Material;
- Fig. 8: eine Schnittansicht, gesehen in Richtung der Pfeile 8-8 in Fig. 7;
- Fig. 9: eine Schnittansicht, gesehen in Richtung der Pfeile 9-9 in Fig. 7;
- Fig. 10: eine perspektivische Ansicht eines weiter abgewandelten Ausführungsbeispiels eines zur Durchführung des erfindungsgemäßen Verfahrens verwendbaren Entlüftungs- und/oder Drainagematerials; und
- Fig. 11: eine Schnittansicht gesehen Richtung der Pfeile 11-11 in Fig. 10.

In Fig. 1a ist in einem Teilausschnitt eines auf der Beton-Tragptatte 10 einer Terrasse in der erfindungsgemäßen Weise in Verbundanordnung aufgebrachter Plattenbelag im Schnitt veranschaulicht. Der im dargestellten Fall von dünnwandigen Fliesen 12 gebildete Plattenbelag ist über eine Tragschicht 14 fest haftend mit der Tragplatte 10 verbunden, die an ihrer Oberseite durch eine - beispielsweise von einer abgebundenen Dichtschlämme gebildeten - fest haftenden Dichtungsschicht 16 gegen Eindringen von Feuchtigkeit aus der Tragschicht 14 abgesperrt ist. Die den Verbund der Fliesen 12 mit der Tragplatte 10 bewirkende Tragschicht 14 wird von einem so genannten Drainage-Dünnbett gebildet, welcher aus einem Gemisch eines körnigen mineralischen Materials mit vorgegebener Partikelgröße mit einem Zweikomponenten-Epoxidharz aufbereitet ist. In frisch aufbereitetem Zustand ist dieses Gemisch schüttfähig, d.h. kann mit der geforderten geringen Schichthöhe auf der Oberseite der Tragplatte bzw. der Dichtungsschicht aufgebracht werden, und die dann durch die chemische Reaktion zwischen den Harzkomponenten zu der starren, infolge der über die abgebundenen Harzbrücken nur partiell aneinander haftenden Verbindung der körnigen Partikel feuchtigkeitsdurchlässige Tragschicht 14 erstarrt.

Die wasserabführenden Eigenschaften der verwendeten Tragschicht 14 sind allerdings begrenzt, so dass - insbesondere bei großflächigen Plattenbelägen - eine Entwässerung von beispielsweise über die Fugen der Fliesen 12 eingedrungenen Wassers nur mit unerwünschter zeitlicher Verzögerung möglich wäre. Bei einem unerwarteten nächtlichen Frosteinbruch könnte dann die noch in der Tragschicht eingeschlossene Feuchtigkeit auffrieren und die Belastbarkeit der Schicht verringern oder aufheben, weil der ursprünglich bestehende feste Verbund zwischen den Monokorn-Partikeln der Tragschicht 14 gesprengt und der feste Verbund der Fliesen mit dem Untergrund nicht mehr gegeben ist.

Zur Verkürzung der Fließwege und der somit schnelleren Abfuhr von Feuchtigkeit aus der Tragschicht 14 ist in dieser deshalb ein flächig verteiltes relativ engmaschiges Netz von Kanälen 20 zur Abfuhr von Feuchtigkeit in flüssigem und gas- bzw. dampfförmigem Aggregatzustand aus den zwischen den Kanälen befindlichen von den Fliesen zum Untergrund durchgehenden Bereichen der Tragschicht auf kurzen Wegen ausgebildet aus welchen die Feuchtigkeit und beschleunigt abgeführt kann. Diese Kanäle 20 werden durch Auflagerung des nachstehend in Verbindung mit den Fig. 3, 4a und 5 noch im näher beschriebenen kanalbildenden Entlüftungs- bzw. Drainagematerials 24 auf dem Untergrund 10 vor der Aufbringung der Tragschicht 14 erzeugt, wobei der Verbund zwischen Untergrund und Plattenbelag nicht wesentlich geschwächt wird.

Bei dem in Fig. 1a dargestellten Anwendungsfall ist die Tragschicht 14 noch durch ein vor der Aufbringung der Tragschicht auf dem Kanal-Netz aufgelegtes Armierungsmaterial, beispielsweise einem schematisch in Fig. 2 dargestellten Glasgittergewebe 26, bewehrt.

Die hoch beanspruchbare fest haftende Verbindung der Fliesen 12 auf der Oberseite der Tragschicht 14 wird im gezeigten Anwendungsfall durch Aufspachteln einer dünnen Schicht 28 eines Klebemörtels gewährleistet. Diese Schicht kann aber dann entfallen, wenn die Fliesen 12 unmittelbar nach dem Aufbringen der Tragschicht 14 in deren noch fließfähigem Zustand direkt auf der Tragschicht verlegt werden, so dass die Haftverbindung dann unmittelbar zwischen den Fliesenunterseiten und der Tragschicht 14 erfolgt.

Die in Fig. 1b dargestellte Plattenbelags-Anordnung unterscheidet sich von der vorstehend in Verbindung mit Fig. 1a abeschriebenen dadurch, dass die das Drainage-Dünnbett bildende Tragschicht 14 beim Aufbringen des Gemischs aus mineralischen Partikeln und Zweikomponenten-Epoxidharz nur in solcher Schütthöhe aufgebracht wird, dass ihre Oberseite mit der untergrundabgewandten Oberseite der Kanäle 20 fluchtet. Nach dem Abbinden der Tragschicht 14 werden die Fliesen dann mittels der vollflächig auf der von den Kanälen 20 unterbrochenen Oberseite der Tragschicht 14 aufgebrachten Schicht 28 des Klebemörtels verlegt.

Bei der Verlegung von Platten im Innenbereich von Gebäuden, bei denen zur Beschleunigung des Baufortschritts die Platten auf nicht vollständig durch getrockneten Beton oder Estrich verlegt werden sollen, kann in grundsätzlich gleicher Weise wie in Verbindung mit Fig. 1 beschrieben, verfahren werden, wobei dann für die Tragschicht 14 alternativ auch porös aushärtendes Zement- bzw. Anhydrid-Mörtel- oder Estrichmaterial verwendet werden kann. Um die Trocknung des Untergrunds über die poröse Tragschicht 14 zu ermöglichen muss dann allerdings die beschriebene Dichtungsschicht 16 auf dem Untergrund 19 entfallen.

Das vorstehend erwähnte, die Kanäle 20 in der Tragschicht 14 bildende Entlüftungs- und/oder Drainagematerial 24 ist in den Fig. 3, 4 a und 5 gesondert dargestellt. Insbesondere in Fig. 3 ist erkennbar, dass das aus einer ursprünglich ebenflächigen steifen Kunststofffolie durch Umformung und teilweise Entfernung von Folienbereichen erhaltene Material 24 ein integrales Netz von sich rechtwinklig kreuzenden unterseitig offenen und an der ebenen Oberseite geschlossenen Kanalprofilen 24a, 24b mit schräg geneigt verlaufenden Seitenwänden bildet, welche also die in Fig. 1a, 1b und Fig. 4 erkennbaren unterseitig offenen trapezförmige Querschnitt haben. In den unteren Rändern der Seitenwände sind niedrige Durchtrittsöffnungen 24c vorgesehen, über welche Feuchtigkeit bzw. Wasserdampf aus dem von den Kanalprofilen 24a, 24b umschlossenen Bereich 25 in deren Inneres, d. h. in die die Kanäle 20 übertreten und von dort abgeführt werden kann. Zur Versteifung der Seitenwände der Kanalprofile sind an deren untergrundzugewandten Rändern parallel zur Oberseite verlaufende Folienabschnitte 24d geringer Breite integral angesetzt, die im Bereich der Durchtrittsöffnungen 24c unterbrochen sind.

Die in Fig. 1c dargestellte Plattenbelags-Anordnung unterscheidet sich von der in Verbindung mit Fig. 1a beschriebenen dadurch, dass sie aufgrund der räumlichen Gegebenheiten eine höhere Aufbauhöhe der Tragschicht 14 und somit auch der Kanale 20 verwirkicht. Dadurch kann ein gegenüber dem in den Anordnungen gemäß Fig. 1 a und 1b beschriebenen Drainagematerial 24 abgewandeltes Drainagematerial 24' verwendet werden, welches in Fig. 4b gesondert dargestellt ist. Die Plattenanordnung gemäß Fig. 1c unterscheidet sich neben der erwähnten größeren Aufbauhöhe zusätzlich dadurch, dass zwischen dem Untergrund 10 und der Unterseite des Drainagematerials 24' noch eine dünne Schicht eines platten- oder bahnförmigen tragfähigen Drainagematerials 18 angeordnet ist.

Das Drainagematerial 24' unterscheidet sich von dem Drainagematerial 24 gemäß den Fig. 3, 4a und 4b nur durch die größere Höhe der Kanalprofile 24a. Die beim Drainagematerial 24' dargestellten, in den untergrundzugewandten Bereichen der Kanalprofile eingebrachten Durchtrittsöffnungen 24c könnten in der in Fig. 1c veranschaulichten Anwendungen mit dem zusätzlich auf dem Untergrund 10 aufgebrachten bahn- oder plattenförmigen Drainagematerial 18 auch entfallen, so dass dann die Entwässerung in die Kanäle 20 von deren offenen Unterseite aus erfolgt. Sofern die zusätzliche Schicht des bahn- oder plattenförmigen Drainagematerial 18 zum Untergrund hin wasserundurchlässig ausgebildet ist, kann dann auch die auf der Tragplatte 10 vorgesehene Dichtungsschicht 16 entfallen.

Insbesondere in den Fig. 3 und 5 ist erkennbar, dass die von den Kanalprofilen 24a, 24b umschlossenen Bereiche 25, in denen die nach der Verformung der ursprünglich ebenflächigen Folie verbleibenden Folienbereiche weggeschnitten oder ausgestanzt sind, im Vergleich zu den durch die Kanalprofile 24a, 24b überdeckten Bereichen eine vergleichsweise große Fläche haben, so dass also nicht nur belagseitig sondern auch untergrundseitig eine entsprechend großflächige Verbindung mit der Tragschicht 14 gegeben ist.

Ein abgewandeltes Ausführungsbeispiel eines zur Herstellung von Plattenbelägen auf tragfähigen Untergründen in Verbundanordnung mit geringer Aufbauhöhe in de erfindungsgemäßen Weise geeigneten Entfeuchtungs- und/oder Drainagematerials 30 ist in den Fig. 6 bis 9 gezeigt. Auch dieses in der bestimmungsgemäßen Einbauposition auf dem Untergrund 10 aufgesetzte, in die nachträglich aufgebrachte Tragschicht eingebettete Material ist aus einem ursprünglich ebenflächigen Kunststoff-Folienmaterial hergestellt, in welches eine Vielzahl von eng benachbarten Vertiefungen über die gesamte Folienfläche verteilt eingeformt sind. Diese Vertiefungen 32 haben jeweils die Form eines niedrigen Kegelstumpfs, dessen der Kegelstumpf-Basisfläche gegenüberliegende Stirnfläche in der bestimmungsgemäßen Montageposition auf einem Untergrund nach unten weist, d.h. die die umlaufende Wandung des Kegelstumpfs bildenden Umfangswänden 32a der Vertiefungen 32 konvergieren von der ursprünglichen horizontalen Folienfläche aus in Abwärtsrichtung. Die nach der Einformung der Vertiefungen 32 deren Bodenfläche bildenden Bereiche der Folie sind dann wieder bis auf an den unteren Rändern der Umfangswände 32a integral anschließende und die Umfangswände versteifende Folien-Abschnitte 32b ausgeschnitten oder ausgestanzt, so dass also im Wesentlichen kreisförmig begrenzte großflächige offene Durchgangsöffnungen 34 gebildet werden, durch welche auf das Material 30 aufgebrachtes die spätere Tragschicht 14 bildendes schüttfähiges Material auf die dort freiliegende Oberseite des Untergrunds durchtreten und die angestrebte haftende Verbindung eingehen kann. Auch in diesem Fall sind wieder im Bereich des unteren Rands der Umfangswänden der Vertiefungen 30 niedrige, die Folienabschnitte unterbrechende Durchgangsöffnungen 38 vorgesehen, über welche in der Tragschicht enthaltene Feuchtigkeit oder Wasserdampf abgeführt werden kann. In den zwischen den Vertiefungen 30 verbleibenden ebenflächigen Bereichen des Folien-Ausgangsmaterials sind weitere kegelstumpfförmige Vertiefungen 36 deutlich geringeren Durchmessers mit geschlossenen Bodenfläche eingeprägt, welche die gleiche Höhe wie die Durchmesser größeren Vertiefungen mit ausgeschnittenem Bodenbereich 34 haben. Die jeweils den zwischen den durchgehenden Vertiefungen 32 verbleibenden ebenflächigen Bereich des Folienmaterials werden also durch die Vertiefungen 36 zusätzlich auf dem Untergrund abgestützt.

Das die Abfuhr von Feuchtigkeit bzw. Wasserdampf ermöglichende Kanalsystem wird in diesem Fall also durch den gesamten unterhalb des ebenflächigen Folienmaterials zwischen den äußeren Umfangswänden 32a der Vertiefungen 32 befindlichen Raum gebildet.

Die Fig. 10 und 11 zeigen eine Abwandlung des vorstehend in Verbindung mit den Fig. 6 bis 9 beschriebenen Entlüftungs- und/oder Drainagematerials 30, welches in seiner Gesamtheit mit 40 bezeichnet ist. Das Material 40 unterscheidet sich von dem zuvor beschriebenen Entlüftungs- und/oder Drainagematerials 30 nur dadurch, dass die im dargestellten Fall kegelstumpfförmigen Vertiefungen 42 in regelmäßiger Anordnung und mit gleichen Abmessungen eng benachbart in das ebenflächige Folienmaterial eingeformt sind. Da das Material 40 im übrigen in der grundsätzlichen funktionellen Ausgestaltung mit dem Material 30 übereinstimmt und funktionell gleiche Bereiche des Materials 40 in den Zeichnungsfiguren Bezugszeichen zugeordnet sind, die sich von den Bezugszeichen des Ausführungsbeispiels gemäß den Fig. 6 bis 9 nur durch die Ziffer 4 anstelle der erststelligen Ziffer 3 des Materials 30 unterscheiden, genügt es hier zur - Vermeidung unnötiger Wiederholungen - auf die vorstehende Beschreibung des Entlüftungs- und/oder Drainagematerials 30 zu verweisen. Das Entlüftungs- und/oder Entwässerungsmaterial 40 hat den herstellungstechnischen Vorteil, dass es mit vergleichsweise geringem Aufwand aus den bekannten, im Handel erhältlichen Kunststoff-Noppenbahnen mit kegel-, bzw. pyramidenstumpfförmigen oder anders geformten Vertiefungen durch Überfräsen oder Abmessern von deren geschlossenen -Stirnflächen und anschließendes Einarbeiten der Durchtrittsöffnungen in die freien Ränder der Umfangsflächen hergestellt werden kann.

Es ist ersichtlich, dass im Rahmen des Erfindungsgedankens Abwandlungen und Weiterbildungen der beschriebenen Ausführungsbeispiele des zur Durchführung des erfindungsgemäßen Verfahrens verwendeten Entlüftungs- und/oder Drainagematerials 24 bzw. 30 verwirklichbar sind. Solche Abänderungen können sich auf geometrische Formen der Kanalprofile bzw. der Vertiefungen beziehen. Anstelle der beschriebenen kegelstumpfförmigen Vertiefungen 32 können diese Vertiefungen auch die Form von Pyramidenstümpfen oder langovalen oder geometrischen Körpern mit in der Draufsicht abweichenden polygonalen oder unregelmäßig begrenzten Basisflächen haben, die jeweils stirnflächen- bzw. bodenseitig zur Bildung der Durchgangsöffnungen 34 ausgeschnitten oder ausgestanzt sind.

Die im Zusammenhang mit den Fig. 1a bis 1c beschriebene zusätzliche Armierung der Tragschicht durch ein Glasgittergewebe 26 oder - alternativ - auch ein metallisches Armierungsgitter kann - abhängig von den Eigenschaften des für die Tragschicht 14 verwendeten Materials - vorgesehen werden oder entfallen. Für Fälle, in denen eine Armierung beispielsweise zur Verhinderung von Rissbildung in der Tragschicht erforderlich ist, kann das Glasgittergewebe 26 auch haftend auf der plattenzugewandten Oberseite des Entlüftungs- und/oder Drainagematerials 24 bzw. 30 aufgebracht sein, wodurch dann der gesonderte Arbeitsschritt der Einbringung der Armierung in die Tragschicht entfällt.

## Patentansprüche

1. Verfahren zur Herstellung von entwässernden und/oder entlüftenden Tragschichten (14) aus fließ- oder schüttfähigen bzw. plastischen, nach dem Abbinden erhärtenden Stoffen für nach dem Erhärten auf der Tragschicht (14) aufzubringende Bodenbeläge, insbesondere Plattenbeläge, wobei vor dem Aufbringen der Tragschicht (14) auf dem jeweiligen Untergrund ein hohlraumbildendes System von miteinander verbundenen unterseitig offenen Entlüftungs- und/oder Drainagekanälen derart auf der Oberseite des Untergrunds aufgebracht wird, dass die zwischen den Entlüftungs- und/oder Drainagekanälen liegenden Bereiche zum Untergrund offen sind, **dadurch gekennzeichnet, dass** die Tragschicht (14) durch die zwischen den Entlüftungs- und/oder Drainagekanälen liegenden offenen Bereiche zum Untergrund durchtritt und ein Haftverbund der entwässernden und/oder entlüftenden Tragschichten (14) auf den tragfähigen Untergründen gebildet wird.

2. Verfahren nach Anspruch 1, **dadurch gekennzeichnet, dass** in den Wandungen der Entlüftungs- und/oder Drainagekanäle Durchtrittsöffnungen für die Ableitung von in der Tragschicht (14) anfallendem Wasser bzw. Wasserdampf ins Innere des Kanal-Systems vorgesehen werden.

3. Verfahren nach Anspruch 1 oder 2, **dadurch gekennzeichnet, dass** die Höhe der Entlüftungs- und/oder Drainagekanäle höchstens der für die Tragschicht (14) vorgesehenen Höhe entsprechend gewählt wird.

4. Verfahren nach Anspruch 1 oder 2 **dadurch gekennzeichnet, dass** die Höhe der Entlüftungs- und/oder Drainagekanäle geringer als die für die Tragschicht (14) vorgesehenen Höhe gewählt wird.

5. Verfahren nach einem der Ansprüche 1 bis 4, **dadurch gekennzeichnet, dass** in den oberhalb des Kanalsystems befindlichen Bereich der noch in fließ- bzw. schüttfähigem Zustand befindlichen Tragschicht (14) flächig eine Bewehrung aus zu einer flächigen Gitterstruktur verbundenen langgestreckten dünnen Strukturelementen aus Materialien hoher Zugfestigkeit eingebracht wird.

6. Verfahren nach Anspruch 5, **dadurch gekennzeichnet, dass** als Bewehrung ein hochfestes Glasgittergewebe (26) verwendet wird.

7. Verfahren nach einem der Ansprüche 1 bis 6, **dadurch gekennzeichnet, dass** als Tragschicht (14) ein Gemisch aus einem chemisch reagierenden Zweikomponenten-Epoxidharz oder einem anderen chemischen Bindemittel und einem schüttfähigen Monokorn verwendet wird, welches nach dem Abbinden bzw. Aushärten die hochbelastbare gas-, wasserdampf- und/oder flüssigkeitsdurchlässige Tragschicht (14) bildet.

8. Verfahren nach einem der Ansprüche 1 bis 6, **dadurch gekennzeichnet, dass** für die in fließ- bzw. schüttfähigem Zustand aufbringbare Tragschicht (14) ein Zement- bzw. Anhydrid-Mörtel- oder Estrichmaterial verwendet wird.

9. Verfahren nach einem der Ansprüche 1 bis 8, **dadurch gekennzeichnet, dass** vor dem Aufbringen des hohlraumbildenden Systems ein bahn- oder plattenförmiges Drainagematerial auf dem Untergrund aufgebracht wird.

10. Flächiges Entlüftungs- und/oder Drainagematerial (24: 30) zur Durchführung des Verfahrens nach einem der Ansprüche 1 bis 9, **gekennzeichnet durch** ein in eine ursprünglich ebenflächige Kunststofffolie eingeformtes von miteinander verbundenen, oberseitig **durch** das Folienmaterial geschlossenen und untergrundseitig offenen Kanälen (20) gebildetes Kanal- bzw. ein untergrundseitig offenes zusammenhängendes Hohlraumsystem, dessen zwischen dem Kanal- bzw. Hohlraumsystem verbleibende flächige Folienbereiche (25: 34) zumindest teilweise ausgeschnitten sind.

11. Material nach Anspruch 10, **dadurch gekennzeichnet, dass** im Bereich der das Kanal- bzw. Hohlraumsystem untergrundseitig abstützenden Seitenwände des Systems den Durchtritt von in gas-, wasserdampf- oder flüssigem Aggregatzustand befindlichen Medien ermöglichende Durchtrittsöffnungen (24c) vorgesehen sind.

12. Material nach Anspruch 10 oder 11, **dadurch gekennzeichnet, dass** das Kanal- bzw. Hohlraumsystem von einer Vielzahl von voneinander beabstandeten, sich im Wesentlichen rechtwinklig kreuzenden Kanalprofilen (24a; 24b) gebildet wird.

13. Material nach Anspruch 12, **dadurch gekennzeichnet, dass** die Kanalprofile (24a; 24b) den Querschnitt eines an der Unterseite offenen Trapezes aufweisen.

14. Material nach Anspruch 13, **dadurch gekennzeichnet, dass** an den untergrundzugewandten Rändern der Seitenwände der Kanalprofile (24a; 24b) parallel zur Oberseite verlaufende, die Seitenwände versteifende Folien-Abschnitte (24d) geringer Breite angesetzt sind.

15. Material nach Anspruch 10 oder 11, **dadurch gekennzeichnet, dass** das Hohlraumsystem von den zwischen den Umfangswänden (32a; 42a) einer Vielzahl von in gleichmäßiger oder ungleichmäßiger Verteilung in das ursprünglich ebenflächige Folienmaterial eingeformten Vertiefungen (32; 42) verbleibenden Zwischenräumen und die zwischen dem Hohlraumsystem verbleibenden ausgeschnittenen Folienbereiche (34; 44) von den nach der Einformung der Vertiefungen (32; 42) ursprünglich deren Bodenflächen bildenden Folienbereichen gebildet werden.

16. Material nach Anspruch 15, **dadurch gekennzeichnet, dass** die in die ursprünglich ebenflächige Folie eingeformten Vertiefungen (32; 42) die Form von Kegel- oder Pyramidenstümpfen oder in anderer Weise regel- oder unregelmäßig geformten, z. B. langovalen, sich von der Basisfläche aus in Abwärtsrichtung konisch verjüngenden geometrischen Körpern aufweisen, deren ursprünglich geschlossene unteren Stirnflächen ausgeschnitten sind.

17. Material nach Anspruch 16, **dadurch gekennzeichnet, dass** an den untergrundzugewandten freien Rändern der Umfangswände (32a) der Kegel- oder Pyramidenstümpfe bzw. der abweichend geformten geometrischen Körper parallel zur Ebene der ursprünglichen Folienfläche verlaufende, die Umfangswände (32a) versteifende Folien-Abschnitte geringer Breite angesetzt sind.

18. Material nach Anspruch 15 oder 17, **dadurch gekennzeichnet, dass** in den zwischen den in die ebenflächige Folie eingeformten Vertiefungen (32) mit ausgeschnitten Bodenflächen verbleibenden Folienbereichen weitere Vertiefungen (36) eingeformt sind.

19. Material nach Anspruch 17, **dadurch gekennzeichnet, dass** die Vertiefungen (32; 36) im Wesentlichen gleiche Höhe haben.

20. Material nach Anspruch 17 oder 18, **dadurch gekennzeichnet, dass** die weiteren Vertiefungen (36) in der Draufsicht kleiner als die Vertiefungen (32) mit ausgeschnittener Bodenfläche bemessen sind.

21. Material nach einem der Ansprüche 10 bis 11, **dadurch gekennzeichnet, dass** auf der Oberseite des Materials (24; 30) eine für das in fließ- oder schüttfähigem Zustand befindliche Material der Tragschicht (14) durchlässige, vorzugsweise von einem hochfesten Glasgittergewebe (26) gebildete Bewehrung festhaftend aufgebracht ist.

## Claims

1. Method for producing draining and/or ventilating support layers (14) composed of free-flowing or pourable or plastic substances, which cure after setting, for floor/ground coverings, in particular slab coverings, which are to be applied after curing on the support layer (14), wherein, before applying the support layer (14) on the respective substrate, a cavity-forming system of interconnected ventilation and/or drainage channels which are open on the lower side is applied on the upper side of the substrate in such a way that the regions situated between the ventilation and/or drainage channels are open to the substrate, **characterized in that** the support layer (14) passes through the open regions situated between the ventilation and/or drainage channels to the substrate and an adhesive bond of the draining and/or ventilating support layers (14) to the load-bearing substrates is formed.

2. Method according to Claim 1, **characterized in that** passage openings for discharging water or water vapour forming in the support layer (14) into the interior of the channel system are provided in the walls of the ventilation and/or drainage channels.

3. Method according to Claim 1 or 2, **characterized in that** the height of the ventilation and/or drainage channels is selected to correspond at most to the height provided for the support layer (14).

4. Method according to Claim 1 or 2, **characterized in that** the height of the ventilation and/or drainage channels is selected to be smaller than the height provided for the support layer (14).

5. Method according to one of Claims 1 to 4, **characterized in that** a reinforcement of elongate thin structural elements of materials of high tensile strength, connected to form a flat mesh structure, is introduced flat into the region, situated above the channel system, of the support layer (14) still situated in the free-flowing or pourable state.

6. Method according to Claim 5, **characterized in that** a high-strength glass mesh fabric (26) is used as reinforcement.

7. Method according to one of Claims 1 to 6, **characterized in that** the support layer (14) used is a mixture of a chemically reacting two-component epoxy resin or another chemical binder and a pourable monograin, which mixture, after setting or curing, forms the gas-permeable, water-vapour-permeable and/or liquid-permeable support layer (14) which can be subjected to high loading.

8. Method according to one of Claims 1 to 6, **characterized in that** a cement or anhydride mortar or screed material is used for the support layer (14) which can be applied in the free-flowing or pourable state.

9. Method according to one of Claims 1 to 8, **characterized in that**, before applying the cavity-forming system, a web- or sheet-like drainage material is applied to the substrate.

10. Flat ventilation and/or drainage material (24: 30) for implementing the method according to one of Claims 1 to 9, **characterized by** a channel system which is formed in an originally planar plastics sheet and formed by interconnected channels (20) which are closed on the upper side by the sheet material and open on the substrate side, or a continuous cavity system open on the substrate side, of which the flat sheet regions (25: 34) remaining between the channel or cavity system are at least partially cut out.

11. Material according to Claim 10, **characterized in that** passage openings (24c) which allow the passage of media in the gaseous, water vapour or liquid aggregate state are provided in the region of the side walls of the system which support the channel or cavity system on the substrate side.

12. Material according to Claim 10 or 11, **characterized in that** the channel or cavity system is formed by a plurality of spaced-apart channel profiles (24a; 24b) which intersect substantially at right angles.

13. Material according to Claim 12, **characterized in that** the channel profiles (24a; 24b) have the cross section of a trapezium which is open on the lower side.

14. Material according to Claim 13, **characterized in that**, on the edges, facing the substrate, of the side walls of the channel profiles (24a; 24b), there are applied sheet portions (24d) of small width which extend parallel to the upper side and reinforce the side walls.

15. Material according to Claim 10 or 11, **characterized in that** the cavity system is formed by the interspaces remaining between the peripheral walls (32a; 42a) of a plurality of depressions (32; 42) formed with uniform or non-uniform distribution in the originally planar sheet material, and the cut-out sheet regions (34; 44) remaining between the cavity system are formed by the sheet regions which originally form the bottom surfaces of the depressions (32; 42) after the formation thereof.

16. Material according to Claim 15, **characterized in that** the depressions (32; 42) formed in the originally planar sheet have the form of conical or pyramid frustums or geometrical bodies formed regularly or irregularly in another way, for example in the form of oblong ovals, tapering conically from the base surface in the downward direction, the originally closed lower end faces of which bodies are cut out.

17. Material according to Claim 16, **characterized in that** sheet portions of small width which extend parallel to the plane of the original sheet surface and reinforce the peripheral walls (32a) are applied at the free edges, facing the substrate, of the peripheral walls (32a) of the conical or pyramid frustums or of the differently formed geometrical bodies.

18. Material according to Claim 15 or 17, **characterized in that** further depressions (36) are formed in the sheet regions remaining between the depressions (32) which are formed in the planar sheet and have cut-out bottom surfaces.

19. Material according to Claim 17, **characterized in that** the depressions (32; 36) have substantially the same height.

20. Material according to Claim 17 or 18, **characterized in that** the further depressions (36), in plan view, are dimensioned to be smaller than the depressions (32) having a cut-out bottom surface.

21. Material according to either of Claims 10 and 11, **characterized in that** a reinforcement permeable to the material of the support layer (14) in the free-flowing or pourable state, preferably formed by a high-strength glass mesh fabric (26), is adhesively applied to the upper side of the material (24; 30).

## Revendications

1. Procédé de fabrication de couches porteuses (14) d'égouttage et/ou d'aération constituées de substances fluides ou coulantes, ou plastiques, durcissant après la prise, pour des revêtements de sol devant être appliqués après durcissement sur la couche porteuse (14), en particulier des revêtements de plaques, dans lequel, avant l'application de la couche porteuse (14) sur le subjectile respectif, un système formant des cavités, constitué de canaux d'aération et/ou de drainage, ouverts du côté inférieur et connectés les uns aux autres, est appliqué sur le côté supérieur du subjectile de telle sorte que les régions situées entre les canaux d'aération et/ou de drainage soient ouvertes vers le subjectile, **caractérisé en ce que** la couche porteuse (14) traverse les régions ouvertes situées entre les canaux d'aération et/ou de drainage jusqu'au subjectile et une liaison adhésive des couches porteuses (14) d'égouttage et/ou d'aération est formée sur les subjectiles porteurs.

2. Procédé selon la revendication 1, **caractérisé en ce que** dans les parois des canaux d'aération et/ou de drainage sont prévues des ouvertures de passage pour l'évacuation de l'eau ou de la vapeur d'eau se formant dans la couche porteuse (14) jusque dans l'intérieur du système de canaux.

3. Procédé selon la revendication 1 ou 2, **caractérisé en ce que** la hauteur des canaux d'aération et/ou de drainage est sélectionnée de manière à correspondre au maximum à la hauteur prévue pour la couche porteuse (14).

4. Procédé selon la revendication 1 ou 2, **caractérisé en ce que** la hauteur des canaux d'aération et/ou de drainage est sélectionnée de manière à être inférieure à la hauteur prévue pour la couche porteuse (14).

5. Procédé selon l'une quelconque des revendications 1 à 4, **caractérisé en ce que** dans la région, située au-dessus du système de canaux, de la couche porteuse (14) se trouvant encore à l'état fluide ou coulant est introduit sur la surface un renforcement constitué d'éléments structurels minces allongés en matériaux de grande résistance à la traction, connectés pour former une structure en treillis plane.

6. Procédé selon la revendication 5, **caractérisé en ce que** l'on utilise comme renforcement un voile en fibres de verre de grande résistance (26).

7. Procédé selon l'une quelconque des revendications 1 à 6, **caractérisé en ce que** l'on utilise comme couche porteuse (14) un mélange d'une résine époxy à deux composants réagissant chimiquement ou d'un autre liant chimique et de monograins coulants, qui forment après la prise ou le durcissement la couche porteuse (14) perméable aux gaz, à la vapeur d'eau et/ou aux liquides, pouvant être soumise à des contraintes élevées.

8. Procédé selon l'une quelconque des revendications 1 à 6, **caractérisé en ce que** l'on utilise pour la couche porteuse (14) pouvant être appliquée dans l'état fluide ou coulant un matériau à base de ciment, ou de mortier anhydride ou de chape.

9. Procédé selon l'une quelconque des revendications 1 à 8, **caractérisé en ce qu'**avant l'application du système formant des cavités, un matériau de drainage en forme de bande ou de plaque est appliqué sur le subjectile.

10. Matériau d'aération et/ou de drainage plat (24 ; 30) pour mettre en oeuvre le procédé selon l'une quelconque des revendications 1 à 9, **caractérisé par** un système de canaux façonné dans une feuille de plastique initialement plane formé par des canaux (20) connectés les uns aux autres, fermés du côté supérieur par le matériau en feuille et ouverts du côté du subjectile, ou par un système de cavités continu ouvert du côté du subjectile, dont les régions de feuilles planes (25 ; 34) subsistant entre le système de canaux ou de cavités sont au moins en partie découpées.

11. Matériau selon la revendication 10, **caractérisé en ce que** dans la région des parois latérales du système supportant le système de canaux ou de cavités du côté du subjectile sont prévues des ouvertures de passage (24c) permettant le passage de milieux se trouvant à l'état physique gazeux, de vapeur d'eau ou liquide.

12. Matériau selon la revendication 10 ou 11, **caractérisé en ce que** le système de canaux ou de cavités est formé par une pluralité de profilés de canaux (24a ; 24b) espacés les uns des autres et se croisant essentiellement à angle droit.

13. Matériau selon la revendication 12, **caractérisé en ce que** les profilés de canaux (24a ; 24b) présentent une section transversale en forme de trapèze ouvert du côté inférieur.

14. Matériau selon la revendication 13, **caractérisé en ce qu'**au niveau des bords tournés vers le subjectile des parois latérales des profilés de canaux (24a ; 24b) sont appliquées des portions de feuilles (24d) de faible largeur s'étendant parallèlement au côté supérieur, renforçant les parois latérales.

15. Matériau selon la revendication 10 ou 11, **caractérisé en ce que** le système de cavités est formé par les espaces intermédiaires subsistant entre les parois périphériques (32a ; 42a) d'une pluralité de renfoncements (32 ; 42) répartis uniformément ou non uniformément façonnés dans le matériau en feuille initialement plan et les régions de feuilles (34 ; 44) découpées subsistant entre le système de cavités sont formées par les régions de feuilles formant initialement leurs faces de fond après le façonnage des renfoncements (32 ; 42).

16. Matériau selon la revendication 15, **caractérisé en ce que** les renfoncements (32 ; 42) façonnés dans la feuille initialement plane présentent la forme de troncs de cônes ou de pyramides ou de corps géométriques formés régulièrement ou irrégulièrement d'une autre manière, par exemple sous forme d'ovales allongés, se rétrécissant coniquement depuis la face de base dans la direction descendante dont les faces frontales inférieures initialement fermées sont découpées.

17. Matériau selon la revendication 16, **caractérisé en ce qu'**au niveau des bords libres tournés vers le subjectile des parois périphériques (32a) des troncs de cônes ou de pyramides ou des corps géométriques formés différemment sont appliquées des portions de feuilles de faible largeur renforçant les parois périphériques (32a), s'étendant parallèlement au plan de la surface de feuille initiale.

18. Matériau selon la revendication 15 ou 17, **caractérisé en ce que** dans les régions de feuilles subsistant entre les renfoncements (32) façonnés dans la feuille plane avec des faces de fond découpées sont façonnés d'autres renfoncements (36).

19. Matériau selon la revendication 17, **caractérisé en ce que** les renfoncements (32 ; 36) présentent essentiellement la même hauteur.

20. Matériau selon la revendication 17 ou 18, **caractérisé en ce que** les autres renfoncements (36), en vue de dessus, sont dimensionnés de manière à être plus petits que les renfoncements (32) avec la face de fond découpée.

21. Matériau selon l'une quelconque des revendications 10 à 11, **caractérisé en ce que** sur le côté supérieur du matériau (24 ; 30) est appliqué de manière adhésive un renforcement perméable au matériau de la couche porteuse (14) se trouvant dans l'état fluide ou coulant, de préférence formé par un voile en fibres de verre de grande résistance (26).
